# EUROPÄISCHE PATENTSCHRIFT

(11) **EP 4 106 348 B1**
(45) Veröffentlichungstag und Bekanntmachung des Hinweises auf die Patenterteilung: **24.06.2026**
(21) Anmeldenummer: 22171850.5
(22) Anmeldetag: 05.05.2022
(51) Int. Cl.: H04R 25/00, H04R 1/28

(54) **HÖRVORRICHTUNG**
HEARING DEVICE
DISPOSITIF AUDITIF

(30) Priorität: 14.06.2021 DE 102021206011
(43) Veröffentlichungstag der Anmeldung: 21.12.2022
(73) Patentinhaber: Sivantos Pte. Ltd., Singapore 539775 (SG)
(72) Erfinder: CHAN, Hoong Yih, 540249 Singapore (SG); AGUSTIAR, Agustiar, 470762 Singapur (SG); LIM, Soon Hon, 81000 Kulaijaya. Johor Darul Ehsan (MY); CHIA, Shinq Yee, 756985 Singapur (SG)
(74) Vertreter: FDST Patentanwälte

(56) Entgegenhaltungen:
- DE-A1- 102018 221 807
- US-A1- 2008 112 584
- US-A1- 2014 153 755
- US-A1- 2016 277 852

## Beschreibung

Die Erfindung betrifft eine Hörvorrichtung, bspw. in Form eines Hörhilfegeräts.

Hörvorrichtungen dienen üblicherweise zur Ausgabe eines Tonsignals an das Gehör des Trägers dieser Hörvorrichtung. Die Ausgabe erfolgt dabei mittels eines Ausgabewandlers, meist auf akustischem Weg über Luftschall mittels eines Lautsprechers (auch als "Hörer" oder "Receiver" bezeichnet). Häufig kommen derartige Hörvorrichtungen dabei als sogenannte Hörhilfegeräte (auch kurz: Hörgeräte) zum Einsatz. Dazu umfassen die Hörvorrichtungen normalerweise einen akustischen Eingangswandler (insbesondere ein Mikrofon) und einen Signalprozessor, der dazu eingerichtet ist, das von dem Eingangswandler aus dem Umgebungsschall erzeugte Eingangssignal (auch: Mikrofonsignal) unter Anwendung mindestens eines üblicherweise nutzerspezifisch hinterlegten Signalverarbeitungsalgorithmus derart zu verarbeiten, dass eine Hörminderung des Trägers der Hörvorrichtung zumindest teilweise kompensiert wird. Insbesondere im Fall eines Hörhilfegeräts kann es sich bei dem Ausgabewandler neben einem Lautsprecher auch alternativ um einen sogenannten Knochenleitungshörer oder ein Cochlea-Implantat handeln, die zur mechanischen oder elektrischen Einkopplung des Tonsignals in das Gehör des Trägers eingerichtet sind. Unter dem Begriff Hörvorrichtungen fallen zusätzlich insbesondere auch Geräte wie z.B. sogenannte Tinnitus-Masker, Headsets, Kopfhörer und dergleichen.

Typische Bauformen von Hörvorrichtungen, insbesondere Hörgeräten, sind Hinter-dem-Ohr- ("HdO"- oder "BTE"-) und In-dem-Ohr- ("IdO"- oder "ITE"-) Hörvorrichtungen. Diese Bezeichnungen zielen auf die bestimmungsgemäße Trageposition ab. So weisen Hinter-dem-Ohr-Hörvorrichtungen ein (Haupt-) Gehäuse auf, das hinter der Ohrmuschel getragen wird. Hier kann in Modelle unterschieden werden, deren Lautsprecher in diesem Gehäuse angeordnet ist. Die Schallausgabe an das Ohr erfolgt dabei üblicherweise mittels eines Schallschlauchs, dessen Ende im Gehörgang positioniert getragen wird, sowie in Modelle, die einen externen Lautsprecher, der im Gehörgang platziert wird, aufweisen. In-dem-Ohr-Hörvorrichtungen weisen hingegen ein Gehäuse auf, das in der Ohrmuschel oder sogar vollständig im Gehörgang getragen wird.

Insbesondere bei Hörhilfegeräten für Personen mit starker Hörminderung kommen - meist bei BTE-Hörgeräten - besonders leistungsfähige Lautsprecher zum Einsatz, die einen vergleichsweise hohen Schalldruckpegel (bspw. von mindestens etwa 90 dB SPL) erzeugen können. Damit der erzeugte Schall nicht auf andere Komponenten, insbesondere auf das oder das jeweilige Mikrofon rückwirkt, sind die Lautsprecher in einer zusätzlichen Einhausung ("Lautsprecherbox") innerhalb des Gehäuses der Hörvorrichtung angeordnet. In dieser Lautsprecherbox ist der Lautsprecher üblicherweise mittels eines Elastomerüberzugs aufgehängt und/oder nur punktuell abgestützt, um eine Übertragung von Körperschall auf die anderen Komponenten zu vermeiden. Zudem ist der Lautsprecher mit seinem Schallausgangsstutzen - meist sogar unabhängig von der Lautsprecherbox - mittels eines internen Schallleitungselements, meist ein flexibler Schlauch, an eine Schallausgangsöffnung der Hörvorrichtung, bei einem BTE meist an einen vom BTE-Gehäuse zum Ohr führenden Schallschlauch angebunden.

Gerade bei solchen besonders leistungsfähigen Lautsprechern kommt es allerdings häufig unter anderem zu sogenannten Pumpeffekten in den flexiblen Schallleitungselementen, die die erzielbare Verstärkung reduzieren. Teilweise kommt es aufgrund von Körperschall zu einem Feedback ("Rückkopplung") im Bereich von etwa 1 bis 2 kHz und einer Luftschall-Rückkopplung (auch als open loop gain feedback bezeichnet) im Bereich von etwa 3-5 kHz.

In US 2016/0277852 A1 wird ein Hörgerät, insbesondere ein Hörgerät, beschrieben. Dieses weist ein Gehäuse, eine Signalverarbeitungseinheit, die in dem Gehäuse angeordnet ist, einen ersten Schall einen im Gehäuse angeordneten ersten Schallerzeuger und einen zweiten Schallerzeuger auf. Der erste Schallerzeuger und der zweite Schallerzeuger sind dazu ausgebildet, ein Ausgangssignal der Signalverarbeitungseinheit in Schall umzuwandeln. Der zweite Schallerzeuger ist ein thermoakustischer Wandler.

In US 2014/0153755 A1 ist ein Hörgerät mit einem Gehäuse und einem Empfängermodul beschrieben, das eine Schale mit einem Hohlraum mit einer Öffnung aufweist. Zumindest ein Teil der Schale bildet einen Teil des Gehäuses. Ein elektroakustischer Wandler, der eine Motorbaugruppe und eine akustische Baugruppe mit einer Membran aufweist, ist innerhalb des Hohlraums angeordnet, wobei die akustische Baugruppe innerhalb der Schale derart angeordnet ist, dass der Hohlraum in eine vordere Kammer und eine hintere Kammer unterteilt ist. Die Motorbaugruppe ist in der hinteren Kammer oder der vorderen Kammer angeordnet und mit der Membran funktionsfähig gekoppelt. Die vordere Kammer steht über die Öffnung in akustischer Verbindung mit dem Äußeren der Schale. Die Schale hat eine Außenfläche, die individuell gemäß einer gemessenen inneren Form eines Abschnitts eines Gehörgangs eines Benutzers des Hörgeräts geformt ist.

DE 10 2018 221 807 A1 beschreibt Hörgeräte, die zu unterschiedlichen Zeitpunkten zwischen Konfigurationen mit offenem Sitz und geschlossenem Sitz durch Betätigung eines oder mehrerer akustischer Ventile konfigurierbar sind, die in einem oder mehreren entsprechenden Schalldurchgängen des Hörgeräts angeordnet sind. Das eine oder die mehreren akustischen Ventile des Hörgeräts werden adaptiv basierend auf dem von einem oder mehreren Sensoren erfassten Kontext gesteuert. Der Kontext kann ein Betriebsmodus der Hörgeräte sein, ist jedoch nicht darauf beschränkt, der beispielsweise einen Wiedergabemodus für Audioinhalte und einen Sprachkommunikationsmodus umfassen kann. Die betätigbaren Ventile können vor Ort betätigbar sein, ohne das Hörgerät vom Ohr des Benutzers entfernen zu müssen, wodurch der Benutzer je nach Wunsch des Benutzers oder einem anderen Kontext den Vorteil einer geschlossenen oder offenen Passform erfahren kann.

US 2008/0112584 A1 beschreibt eine gepolsterte Halterung von elektronischen Bauteilen in einem Montagegehäuse eines miniaturisierten elektronischen Geräts, wobei sich ein elastisches und/oder flexibles Halteelement mit nach innen ragenden Halteabschnitten zumindest entlang von Teilen der Innenwand des Montagegehäuses erstreckt und zur Positionierung, Abstützung und Halterung des Bauteils dient.

Der Erfindung liegt die Aufgabe zugrunde, eine verbesserte Hörvorrichtung anzugeben.

Diese Aufgabe wird erfindungsgemäß gelöst durch eine Hörvorrichtung mit den Merkmalen des Anspruchs 1. Vorteilhafte und teils für sich erfinderische Ausführungsformen und Weiterentwicklungen der Erfindung sind in den Unteransprüchen und der nachfolgenden Beschreibung dargelegt.

Die erfindungsgemäße Hörvorrichtung weist einen Lautsprecher auf, der eine Lautsprechermembran zur Erzeugung von akustischen Signalen, einen auf die Lautsprechermembran wirkenden Antrieb und ein Lautsprechergehäuse, in dem der Antrieb und die Lautsprechermembran aufgenommen sind, umfasst. Die Hörvorrichtung weist außerdem ein Gehäuse auf, das einen Gehäuseinnenraum umhüllt, sowie eine in dem Gehäuseinnenraum angeordnete Lautsprecherbox, in der der Lautsprecher gegenüber dem Gehäuseinnenraum fluiddicht abgeschlossen ist. Die Lautsprecherbox weist dabei eine mit einem aus dem Gehäuse führenden Schallleiter gekoppelte Schallaustrittsöffnung auf. Außerdem ist der Lautsprecher frei von einem innerhalb der Lautsprecherbox angeordneten und den Lautsprecher mit der Schallaustrittsöffnung koppelnden Schallkanalelement (oder: Schallleitungselement) in der Lautsprecherbox angeordnet.

Anders ausgedrückt ist der Lautsprecher ohne ein solches auch als Schallschlauch oder "sound tube" bezeichnetes, üblicherweise flexibles, Schallleitungselement in der Lautsprecherbox eingesetzt.

Durch das Fehlen eines solchen Schallleitungselements kann dessen bei hoher Verstärkung häufig auftretender Pumpeffekt innerhalb der Lautsprecherbox vermieden werden. Dadurch wird wiederum eine luftschallbedingte Einkopplung von Vibrationen in die Lautsprecherbox und/oder das Gehäuse der Hörvorrichtung. Auch wird eine Übertragung von Vibrationen über das Schallleitungselement hinweg - bedingt durch Vibrationen des Lautsprechers selbst sowie auch durch den Pumpeffekt - vermieden oder zumindest reduziert.

Unter dem Antrieb des Lautsprechers wird jegliche Form der Bewegungserzeugung und -übertragung auf die Lautsprechermembran verstanden, wie sie insbesondere im Bereich von Hörvorrichtungen bekannt ist. So handelt es sich bei dem Antrieb hier um einen elektromagnetisch bewegten "Anker", der eine sogenannte "balanced armature" bildet.

Bei der Hörvorrichtung handelt es sich um ein BTE-Hörhilfegerät, kurz als "BTE" bezeichnet.

Außerdem ist das Lautsprechergehäuse derart gestaltet, dass der Lautsprecher ein offenes Frontvolumen aufweist. Das Frontvolumen des Lautsprechers ist dabei dadurch offen gestaltet, dass die Lautsprechermembran schallabgabeseitig zu einem Großteil deren Fläche von einer Gehäusewandung des Lautsprechergehäuses freigehalten ist. Vorzugsweise ist die Lautsprechermembran dabei zu wenigstens 50 Prozent, bevorzugt vollflächig, von der Gehäusewandung freigehalten. In letzterem Fall fehlt also mit anderen Worten der Wandungsteil, der die Lautsprechermembran verdecken würde. Bei einem balanced armature Lautsprecher, der üblicherweise quaderförmig ausgebildet ist, fehlt also die entsprechende Seitenwand. Eine Ausgestaltung des Lautsprechers mit offenem Frontvolumen verbessert dabei die Empfindlichkeit im Bereich hoher Frequenzen, insbesondere im Bereich der die Sprache betreffenden Frequenzen.

In einer zweckmäßigen Ausführung ist der Lautsprecher mittels eines Dämpfungselements, das eine Dämpfungsmatte bildet, insbesondere nur über eine Seitenfläche des Lautsprechers, fest mit einer Bodenwand der Lautsprecherbox verbunden. Insbesondere ist der Lautsprecher also nicht in einem Überzug angeordnet und mittels dessen in der Lautsprecherbox (nachfolgend kurz: "Box") aufgehängt oder mittels punktueller Auflageelemente abgestützt. Aufgrund der festen Anbindung, insbesondere in Kombination mit dem offenen Frontvolumen, aufgrund dessen ein sogenannter "spout" oder Schallausgangsstutzen am Lautsprechergehäuse entfallen kann (und insbesondere auch nicht vorhanden ist), kann der Lautsprecher vorteilhafterweise auch vergleichsweise frei in der Box positioniert und ausgerichtet werden. Dadurch kann der Lautsprecher derart ausgerichtet werden, dass er gegen Stöße vergleichsweise unempfindlich reagiert. Insbesondere ist der Lautsprecher dazu mit seiner der Lautsprechermembran abgewandten "Rückseite" an der Dämpfungsmatte und mittels derer an der Bodenwand der Box befestigt.

In einer zweckmäßigen Weiterbildung weist die Dämpfungsmatte eine aus einem Elastomer gebildete Stützschicht auf. Diese Stützschicht bildet wiederum zwischen dem Lautsprecher und der Lautsprecherbox wenigstens eine mit einem Fluid, insbesondere mit einem Gas, gefüllte Dämpferkammer. Dadurch wird - auch bei nur einseitiger Abstützung gegen das Dämpfungselement - eine vergleichsweise hohe Dämpfungswirkung erzielt.

Des Weiteren weist die Stützschicht vorzugsweise eine Anzahl von säulenartigen Stützelementen auf. Diese Stützelemente sind als zylindrische oder sanduhrartige Säulen ("pillars"), Koni, Pyramiden oder dergleichen ausgebildet und stützen die Dämpferkammer gegen den Lautsprecher, die Lautsprecherbox oder eine Deckschicht der Dämpfungsmatte ab. Bevorzugt bildet die Stützschicht eine Art Wanne, die zu einer Oberseite hin offen ist und in der die Stützelemente verteilt sind. Diese Wanne wird während der Fertigung der Dämpfungsmatte vorzugsweise mittels einer, optional aus einem anderen, insbesondere einem härteren Material, bspw. einem Elastomer mit höherer Shore-Härte, als die Stützschicht, gebildeten Deckschicht abgedeckt (d. h. verschlossen) und mit dem Fluid gefüllt. Durch die Stützelemente wird vorteilhafterweise eine gleichmäßige Lastverteilung über die gesamte Fläche der Dämpfungsmatte ermöglicht.

In einer zweckmäßigen Ausführung ist die Box aus einer weichmagnetischen Legierung mit hoher magnetischer Permeabilität, bspw. bekannt unter der Marke "Mumetall", gebildet. Dadurch ist die Box vergleichsweise steif und kann auch zur Schirmung weiterer elektrischer und/oder elektronischer Komponenten der Hörvorrichtung gegenüber dem Lautsprecher beitragen.

Vorzugsweise ist die Box aus zwei Teilschalen gebildet. Der Lautsprecher ist dabei an der dem Gehäuse der Hörvorrichtung zugewandten Bodenwand, insbesondere der "unteren" Teilschale, befestigt. Diese ist vorzugsweise flächig an dem Gehäuse der Hörvorrichtung oder einem im Gehäuse angeordneten Elektronikträger angebunden.

In einer weiteren zweckmäßigen Ausführung ist die Box mittels einer Simulation in Bezug auf eine möglichst geringe Resonanz sowohl bei Luftschall- als auch bei Körperschall-Anregung ausgelegt. Vorzugsweise ist mittels dieser oder einer vergleichbaren Simulation auch das Volumen der Box möglichst gering gehalten.

Außerdem weist die Lautsprecherbox vorzugsweise auch eine mittels eines Elastomers abgedichtete Leitungsdurchführung auf, durch die Anschlussleitungen (insbesondere Anschlussdrähte) des Lautsprechers (oder für den Lautsprecher) hindurchgeführt sind.

Die Konjunktion "und/oder" ist hier und im Folgenden insbesondere derart zu verstehen, dass die mittels dieser Konjunktion verknüpften Merkmale sowohl gemeinsam als auch als Alternativen zueinander ausgebildet sein können.

Nachfolgend wird ein Ausführungsbeispiel der Erfindung anhand einer Zeichnung näher erläutert. Darin zeigen:
- Fig. 1: in einer schematischen Darstellung eine Hörvorrichtung,
- Fig. 2: in einer aufgebrochenen Seitenansicht die Hörvorrichtung, und
- Fig. 3: in einer schematischen Teilschnittdarstellung eine Lautsprecherbox und einen Lautsprecher der Hörvorrichtung.

Einander entsprechende Teile sind in allen Figuren stets mit gleichen Bezugszeichen versehen.

In Fig. 1 ist eine Hörvorrichtung in Form eines Hörhilfegeräts, konkret eines hinter dem Ohr eines Nutzers zu tragenden Hörhilfegeräts (kurz auch als Hörgerät, hier als "BTE 1" bezeichnet), dargestellt. Das BTE 1 umfasst ein Gehäuse 2, in dem elektronische Komponenten des BTE 1 angeordnet sind. Bei diesen elektronischen Komponenten handelt es sich beispielsweise um zwei Mikrofone 4, einen Lautsprecher 6, einen Signalprozessor 8 und ein Batteriemodul 10. Die Mikrofone 4 dienen im bestimmungsgemäßen Betrieb des BTE 1 zum Empfang von Umgebungsschall und Wandlung dessen in elektrische Eingangssignale (auch: "Mikrofonsignale MS"), die von dem Signalprozessor 8 (auch als "Controller" bezeichnet) verarbeitet (insbesondere gefiltert, frequenzabhängig verstärkt und/oder gedämpft etc.) werden. Die verarbeiteten Eingangssignale werden anschließend als Ausgangssignale AS an den Lautsprecher 6 ausgegeben und von diesem in Schallsignale gewandelt und an das Gehör des Nutzers weitergegeben.

Um die Mikrofone 4 vor Rückkopplungen ("Feedback") mit dem Lautsprecher 6 zu schützen, ist dieser in einer innerhalb des Gehäuses 2 angeordneten Lautsprecherbox (kurz: "Box 12") eingeschlossen. In dieser Box 12 ist der Lautsprecher 6 mittels eines nachfolgend näher beschriebenen Dämpfungselements 14 möglichst vibrationsentkoppelt befestigt.

Wie aus Fig. 2 zu erkennen ist, schließt an die Box 12 ein rohrartiger Schalltunnel 16 an, der zur Leitung des vom Lautsprecher 6 erzeugten Luftschalls in einen vom Gehäuse 2 zum Ohr des Nutzers führenden Schallschlauch 18, konkret zuerst in einen sogenannten Ohrhaken 20 (in Fig. 1 nicht dargestellt), dient. Innerhalb der Box 12 ist aber kein Schallschlauch zwischen dem Lautsprecher 6 und einer Schallaustrittsöffnung 22 (s. Fig. 3) der Box 12 vorhanden. Dadurch wird eine Übertragung von Vibrationen über den Schallschlauch auf die Box 12 und damit auf das Gehäuse 2 des BTE 1 sowie darüber wiederum auf die Mikrofone 4 verhindert oder verringert. Außerdem kann innerhalb der Box 12 auch kein schalldruckbedingtes Pumpen des Schallschlauchs auftreten, was einerseits zu einem Leistungsverlust und andererseits zu einer luftgetragenen Rückkopplung führen kann.

Da kein Schallschlauch innerhalb der Box 12 vorhanden ist, kann auch der Lautsprecher 6 angepasst werden. Hierzu ist der Lautsprecher 6 mit offenem Frontvolumen ausgebildet, indem ein "Deckel" des Lautsprechergehäuses, der oberhalb der Schallabgabeseite einer Lautsprechermembran 24 angeordnet wäre (s. Fig. 3) fehlt. In Fig. 3 ist der Lautsprecher 6 als "balanced armature reciever" ausgebildet. Das offene Frontvolumen ermöglicht eine hohe Empfindlichkeit des BTE 1 im Bereich hoher Frequenzen, insbesondere im Sprachbereich.

Der Lautsprecher 6 ist außerdem fest mit der Box 12, konkret mit einer Bodenwand 26 einer unteren Teilschale (in den Figuren sind keine Trennlinien zwischen einer oberen und der unteren Teilschale dargestellt) der Box 12 verbunden, konkret verklebt. Dabei ist das vorstehend genannte Dämpfungselement 14 zwischengeschaltet.

Das Dämpfungselement 14 stellt eine Dämpfungsmatte dar. Diese ist durch eine Dämpfungsschicht 30 (auch: "Stützschicht") aus einem ersten Elastomer mit vergleichsweise geringer Shore-Härte gebildet und weist eine etwa rechteckige Wanne auf, von deren Wannenboden als Stützstruktur mehrere Säulen 32 emporstehen. Die Wanne ist von einer Deckschicht 34 aus einem zweiten Elastomer mit höherer Shore-Härte verschlossen, so dass der Wanneninnenraum eine gasgefüllte Dämpfungskammer 36 bildet. Das Dämpfungselement 14 ist mit der Bodenwand 26 verklebt und der Lautsprecher 6 wiederum mit dem Dämpfungselement 14.

Eine Öffnung 38 der Box 12 zur Durchführung von Anschlussdrähten 39 zum Lautsprecher 6 ist mittels einer Gummi-Einlage 40 hinreichend dicht verschlossen.

Die Box 12 ist außerdem aus einem weichmagnetischen Metall mit hoher Permeabilität gebildet.

Der Gegenstand der Erfindung ist nicht auf das vorstehend beschriebene Ausführungsbeispiel beschränkt. Vielmehr können weitere Ausführungsformen der Erfindung von dem Fachmann aus der vorstehenden Beschreibung abgeleitet werden.

### Bezugszeichenliste

- 1: BTE
- 2: Gehäuse
- 4: Mikrofon
- 6: Lautsprecher
- 8: Signalprozessor
- 10: Batteriemodul
- 12: Box
- 14: Dämpfungselement
- 16: Schalltunnel
- 18: Schallschlauch
- 20: Ohrhaken
- 22: Schallaustrittsöffnung
- 24: Lautsprechermembran
- 26: Bodenwand
- 30: Dämpfungsschicht
- 32: Säule
- 34: Deckschicht
- 36: Dämpfungskammer
- 38: Öffnung
- 39: Anschlussdraht
- 40: Gummi-Einlage

- MS: Mikrofonsignal
- AS: Ausgangssignal

## Patentansprüche

1. Hörvorrichtung (1), bei der es sich um ein BTE-Hörhilfegerät handelt, aufweisend
- einen als balanced armature Lautsprecher ausgebildeten Lautsprecher (6), der eine Lautsprechermembran (24) zur Erzeugung von akustischen Signalen, einen auf die Lautsprechermembran (24) wirkenden Antrieb und ein Lautsprechergehäuse, in dem der Antrieb und die Lautsprechermembran (24) aufgenommen sind, umfasst,
- ein Gehäuse (2), das einen Gehäuseinnenraum umhüllt, und
- eine in dem Gehäuseinnenraum angeordnete Lautsprecherbox (12), in der der Lautsprecher (6) gegenüber dem Gehäuseinnenraum fluiddicht abgeschlossen ist, und die eine mit einem aus dem Gehäuse (2) führenden Schallleiter (18, 20) gekoppelte Schallaustrittsöffnung (22) aufweist,
wobei der Lautsprecher (6) frei von einem innerhalb der Lautsprecherbox (12) angeordneten und den Lautsprecher (6) mit der Schallaustrittsöffnung (22) koppelndem Schallkanalelement in der Lautsprecherbox (12) angeordnet ist, wobei innerhalb der Lautsprecherbox (12) kein Schallkanalelement zwischen dem Lautsprecher (6) und der Schallaustrittsöffnung (22) vorhanden ist,
**dadurch gekennzeichnet, dass**
das Lautsprechergehäuse derart gestaltet ist, dass der Lautsprecher (6) ein offenes Frontvolumen aufweist, und
das Frontvolumen des Lautsprechers (6) dadurch offen gestaltet ist, dass die Lautsprechermembran (24) schallabgabeseitig zu einem Großteil ihrer Fläche, vorzugsweise zu wenigstens 50 Prozent, bevorzugt vollflächig, von einer Gehäusewandung des Lautsprechergehäuses freigehalten ist, so dass dieser Flächenanteil oder diese Fläche nicht durch die Gehäusewandung verdeckt wird.

2. Hörvorrichtung (1) nach Anspruch 1,
wobei der Lautsprecher (6) mittels einer Dämpfungsmatte (14) fest mit einer Bodenwand (26) der Lautsprecherbox (12) verbunden ist.

3. Hörvorrichtung (1) nach Anspruch 2,
wobei die Dämpfungsmatte (14) eine aus einem Elastomer gebildete Stützschicht (30) aufweist, die zwischen dem Lautsprecher (6) und der Lautsprecherbox (12) wenigstens eine mit einem Fluid gefüllte Dämpferkammer (36) bildet.

4. Hörvorrichtung (1) nach Anspruch 3,
wobei Stützschicht (30) eine Anzahl von säulenartigen Stützelementen (32) aufweist, die die Dämpferkammer (36) gegen den Lautsprecher (6), die Lautsprecherbox (12) oder eine Deckschicht (34) der Dämpfungsmatte (14) abstützen.

5. Hörvorrichtung (1) nach einem der Ansprüche 1 bis 4,
wobei die Lautsprecherbox (12) aus einer weichmagnetischen Legierung mit hoher magnetischer Permeabilität gebildet ist.

6. Hörvorrichtung (1) nach einem der Ansprüche 1 bis 5,
wobei die Lautsprecherbox (12) aus zwei Teilschalen gebildet ist und wobei der Lautsprecher (6) an der dem Gehäuse (2) der Hörvorrichtung (1) zugewandten Bodenwand (26) befestigt ist.

7. Hörvorrichtung (1) nach einem der Ansprüche 1 bis 6,
wobei die Lautsprecherbox (12) mittels einer Simulation in Bezug auf eine möglichst geringe Resonanz sowohl bei Luftschall- als auch bei Körperschall-Anregung ausgelegt ist.

8. Hörvorrichtung (1) nach einem der Ansprüche 1 bis 7,
wobei die Lautsprecherbox (12) eine mittels eines Elastomers abgedichtete Leitungsdurchführung aufweist, durch die Anschlussleitungen des Lautsprechers (6) hindurchgeführt sind.

## Claims

1. A hearing device (1), which is a BTE hearing a device, comprising
- a loudspeaker (6) designed as a balanced armature loudspeaker, which comprises a loudspeaker membrane (24) for generating acoustic signals, a drive acting on the loudspeaker membrane (24), and a loudspeaker housing, in which the drive and the loudspeaker membrane (24) are accommodated,
- a housing (2), which surrounds a housing interior, and
- a loudspeaker box (12) arranged in the housing interior, in which the loudspeaker (6) is enclosed fluid-tight in relation to the housing interior, and which has a sound outlet opening (22) coupled with a sound conductor (18, 20) leading out of the housing (2),
wherein the loudspeaker (6) is arranged in the loudspeaker box (12) free of a sound channel element arranged inside the loudspeaker box (12) and coupling the loudspeaker (6) with the sound outlet opening (22), wherein no sound channel element is present between the loudspeaker (6) and the sound outlet opening (22) inside the loudspeaker box (12),
**characterized in that**
the loudspeaker housing is formed such that the loudspeaker (6) has an open front volume, and
the front volume of the loudspeaker (6) is formed open such that the loudspeaker membrane (24) is kept free of a housing wall of the loudspeaker housing on the sound emission side on a majority of its surface, preferably by at least 50%, preferably over the full surface, so that this surface component or this surface is not covered by the housing wall.

2. The hearing device (1) according to Claim 1, wherein the loudspeaker (6) is firmly connected by means of a damping mat (14) to a bottom wall (26) of the loudspeaker box (12).

3. The hearing device (1) according to Claim 2, wherein the damping mat (14) has a support layer (30) formed from an elastomer, which forms at least one damper chamber (36) filled with a fluid between the loudspeaker (6) and the loudspeaker box (12).

4. The hearing device (1) according to Claim 3, wherein the support layer (30) has a number of pillar-like support elements (32), which support the damper chamber (36) against the loudspeaker (6), the loudspeaker box (12), or a cover layer (34) of the damping mat (14).

5. The hearing device (1) according to any one of Claims 1 to 4,
wherein the loudspeaker box (12) is formed from a soft-magnetic alloy having high magnetic permeability.

6. The hearing device (1) according to any one of Claims 1 to 5,
wherein the loudspeaker box (12) is formed from two partial shells and wherein the loudspeaker (6) is fastened on the bottom wall (26) facing toward the housing (2) of the hearing device (1).

7. The hearing device (1) according to any one of Claims 1 to 6,
wherein the loudspeaker box (12) is designed by means of a simulation with respect to the least possible resonance both for airborne sound excitation and for structure-borne sound excitation.

8. The hearing device (1) according to any one of claims 1 to 7,
wherein the loudspeaker box (12) has a line feedthrough sealed by means of an elastomeric, through which the connection lines of the loudspeaker (6) are led.

## Revendications

1. Dispositif auditif (1), qui est une audioprothèse BTE (contour d'oreille), comportant
- un haut-parleur (6) formé comme un haut-parleur à armature équilibrée, lequel comprend une membrane de haut-parleur (24) destinée à générer des signaux acoustiques, un entraînement agissant sur la membrane de haut-parleur (24) et un boîtier de haut-parleur, dans lequel l'entraînement et la membrane de haut-parleur (24) sont logés,
- un boîtier (2), qui enveloppe un espace intérieur de boîtier,
- une enceinte de haut-parleur (12) disposée dans l'espace intérieur de boîtier, dans laquelle le haut-parleur (6) est fermé de manière étanche aux fluides par rapport à l'espace intérieur de boîtier et qui comporte une ouverture de sortie acoustique (22) couplée à un conducteur acoustique (18, 20) menant hors du boîtier (2),
le haut-parleur (6) étant disposé dans l'enceinte de haut-parleur (12) sans élément de canal acoustique disposé à l'intérieur de l'enceinte de haut-parleur (12) et couplant le haut-parleur (6) à l'ouverture de sortie acoustique (22), aucun élément de canal acoustique n'étant présent entre le haut-parleur (6) et l'ouverture de sortie acoustique (22) à l'intérieur de l'enceinte de haut-parleur (12),
**caractérisé en ce que**
le boîtier de haut-parleur est configuré de telle manière que le haut-parleur (6) comporte un volume avant ouvert, et
le volume avant du haut-parleur (6) est configuré pour être ouvert **en ce que** la membrane de haut-parleur (24) reste dépourvue d'une paroi de boîtier du boîtier de haut-parleur sur une grande partie de sa surface, de préférence à au moins 50 %, de manière préférée sur toute la surface, du côté de l'émission sonore, de telle sorte que cette partie de surface ou cette surface n'est pas recouverte par la paroi de boîtier.

2. Dispositif auditif (1) selon la revendication 1,
le haut-parleur (6) étant relié fixement à une paroi de fond (26) de l'enceinte de haut-parleur (12) au moyen d'un tapis amortisseur (14).

3. Dispositif auditif (1) selon la revendication 2,
le tapis amortisseur (14) comportant une couche de support (30) formée à partir d'un élastomère, qui forme entre le haut-parleur (6) et l'enceinte de haut-parleur (12) au moins une chambre d'amortissement (36) remplie d'un fluide.

4. Dispositif auditif (1) selon la revendication 3,
la couche de support (30) comportant un certain nombre d'éléments de support (32) en forme de colonnes, qui soutiennent la chambre d'amortissement (36) contre le haut-parleur (6), l'enceinte de haut-parleur (12) ou une couche de recouvrement (34) du tapis amortisseur (14).

5. Dispositif auditif (1) selon l'une des revendications 1 à 4,
l'enceinte de haut-parleur (12) étant formée à partir d'un alliage magnétique doux à perméabilité magnétique élevée.

6. Dispositif auditif (1) selon l'une des revendications 1 à 5,
l'enceinte de haut-parleur (12) étant formée à partir de deux coques partielles et le haut-parleur (6) étant fixé sur la paroi de fond (26) tournée vers le boîtier (2) du dispositif auditif (1).

7. Dispositif auditif (1) selon l'une des revendications 1 à 6,
l'enceinte de haut-parleur (12) étant conçue au moyen d'une simulation par rapport à la résonance la plus faible possible à la fois dans le cas d'un bruit aérien et dans le cas d'une excitation sonore de structure.

8. Dispositif auditif (1) selon l'une des revendications 1 à 7,
l'enceinte de haut-parleur (12) comportant un passage de câble étanchéifié au moyen d'un élastomère, à travers lequel les câbles de raccordement du haut-parleur (6) sont guidés.
